# EUROPÄISCHE PATENTSCHRIFT

(11) **EP 0 227 716 B1**
(45) Veröffentlichungstag und Bekanntmachung des Hinweises auf die Patenterteilung: **08.02.1989**
(21) Anmeldenummer: 86903295.3
(22) Anmeldetag: 19.04.1986
(51) Int. Cl.: E02F 3/32, E02F 3/30

(54) **SCHALTUNGSANORDNUNG FÜR DIE HYDRAULISCHE BEAUFSCHLAGUNG DER AGGREGATE EINES LADERS**
SWITCHING ARRANGEMENT FOR THE HYDRAULIC SUPPLY OF AGGREGATE OF A LOADER
AGENCEMENT DE COMMUTATION DE L'ALIMENTATION HYDRAULIQUE DES AGREGATS D'UNE CHARGEUSE

(30) Priorität: 08.05.1985 DE 3516429
(43) Veröffentlichungstag der Anmeldung: 08.07.1987
(73) Patentinhaber: Rudolf Hausherr & Söhne GmbH & Co KG, D-45549 Sprockhövel (DE)
(72) Erfinder: Dingerkus, Otto, Dr.-Ing., D-5620 Velbert (DE); Rausch, Reinhold, D-5810 Witten (DE); Gräf, Wilfried, Dipl.-Ing., D-4600 Dortmund 50 (DE)
(74) Vertreter: Spalthoff, Adolf, Dipl.-Ing.
(86) Internationale Anmeldenummer: EP8600240
(87) Internationale Veröffentlichungsnummer: WO8606772

(56) Entgegenhaltungen:
- FR-A- 2 169 212
- GB-A- 2 079 377
- US-A- 3 606 049
- US-A- 3 916 624

## Beschreibung

Die Erfindung betrifft eine Schaltungsanordnung für die hydraulische Beaufschlagung der Aggregate eines Laders, wie Fahrmotoren, mit Schlaggeräten bestückte Ladeschaufel, Zylinder-Kolben-Einheiten od. dgl.

Derartige Lader finden vorteilhaft Verwendung zum Sohlennachriss in Grubenräumen; jedoch sind diese auch für die Durchführung von Arbeiten Übertage geeignet.

Es sind Lader bekannt, welche für jede Verbrauchergruppe, wie Fahrmotore, Zylinder-Kolben-Arbeitszylinder sowie für die Schlaggeräte der Ladeschaufel je eine eigene Energiequelle in Form einer Pumpe aufweisen. Es ist bekannt, diese Pumpen leistungsgeregelt für die Vorfahrmotoren oder druckgeregelt für die Zylinder-Kolben-Einheiten sowie die Schlaggeräte auszuführen, um diese dem jeweiligen Bedarf anpassen zu können. Diese bekannte Lösung erweist sich jedoch als nachteilig, weil die gesamte installierte Leistung sehr hoch ist, weil diese aus der Summe aller installierten Pumpen sich ergibt, für die Leistung vorgehalten werden muss. Somit ist die gesamte Installation sehr kosten- und platzaufwendig.

Aus der US-A-3606049 ist eine Schaltungsanordnung für einen Lader gemäss dem Oberbegriff des Anspruchs 1 bekannt.

Von diesem Stand der Technik ausgehend liegt der Erfindung die Aufgabe zugrunde, eine Schaltungsanordnung der eingangs genannten Art zu schaffen, welche es mit einem Minimum an installierter Leistung ermöglicht, alle in der Praxis eines Laders auftretenden Belastungsfälle zu jedem Arbeitszeitpunkt voll abzudecken.

Erfindungsgemäss wird dies dadurch erreicht, dass die Pumpen auf ein Hauptsteuerventil geschaltet sind, in dessen erster Stellung die Pumpe mit der höheren Leistung mit dem Steuerventil für die Fahrmotoren und die Pumpe mit der niedrigeren Leistung mit dem Steuerventil für die Zylinder-Kolben-Einheiten od. dgl. verbunden ist, während in der zweiten Stellung des Hauptsteuerventils die Pumpe mit der höheren Leistung mit den Steuerventilen für die Zylinder-Kolben-Einheiten od. dgl. sowie die Schlaggeräte der Ladeschaufel und die Pumpe mit der niedrigeren Leistung mit dem Steuerventil für die Fahrmotoren in Verbindung steht. Durch diese Ausgestaltung wird erreicht, dass während der Fahrt des Laders die Pumpe mit der höheren Leistung die Fahrmotore beaufschlagt, d.h. der Lader mit grosser Geschwindigkeit fährt, während gleichzeitig über die Pumpe mit der niedrigeren Leistung die Zylinder-Kolben-Einheiten gespeist werden. Die Schlaggeräte der Ladeschaufel, welche während der Fahrt des Laders nicht benötigt werden, unterliegen in dieser ersten Stellung des Hauptsteuerventils keiner Beaufschlagung. Hat der Lader mit der Kante seiner Ladeschaufel den Senkstoss oder das Gestein erreicht, wird durch den Bedienungsmann oder selbsttätig durch den erhöhten Lastdruck an den Fahrmotoren das Hauptsteuerventil in seine zweite Stellung umgeschaltet, mit der Folge, dass nunmehr die Schlaggeräte von der Pumpe mit der höheren Leistung beaufschlagt werden, so dass die Zertrümmerungs- und Lösearbeiten durchgeführt werden können. Ausserdem sind die Zylinder-Kolben-Einheiten des Laders an diese Pumpenstufe angeschlossen. Die Fahrmotoren hingegen stehen in dieser zweiten Stellung des Hauptsteuerventils mit der Pumpe mit der niedrigen Leistung in Verbindung, so dass der Lader sich nur mit kleiner Fahrgeschwindigkeit bewegt, welche jedoch während der Löse- bzw. Ladearbeiten völlig ausreichend ist.

Wenn die Ladearbeit zu Ende ist, schaltet der Bedienungsmann die Schlaggeräte aus, wodurch das Hauptsteuerventil in seine erste Stellung zurückbewegt wird, in welcher die Pumpe mit der grösseren Leistung wieder auf die Fahrmotoren geschaltet ist und die Pumpe mit der geringeren Leistung wieder auf die Zylinder-Kolben-Einheiten ohne Beaufschlagung der Schlaggeräte. Der Lader kann nunmehr mit voller Geschwindigkeit an die Entladestelle fahren.

Ein Ausführungsbeispiel der Erfindung ist an Hand der Zeichnung näher erläutert, und zwar zeigt diese in schematischer Darstellung die Schaltungsanordnung.

Mit 1 ist der gemeinsame Antrieb der Doppelpumpe bezeichnet, deren Pumpe mit höherer Leistung mit 2 und deren Pumpe mit niedrigerer Leistung mit 3 bezeichnet ist. Die beiden Pumpen 2, 3 sind auf das Hauptsteuerventil 4 geschaltet. In der in der Figur gezeigten ersten Stellung des Hauptsteuerventils 4 ist die Pumpe 2 mit der höheren Leistung mit dem Steuerventil 5 für die nicht weiter dargestellten Fahrmotore des Laders verbunden, während die Pumpe 3 mit der niedrigeren Leistung mit dem Steuerventil 6 für die einzelnen Zylinder-Kolben-Einheiten des Laders verbunden ist. In dieser ersten Stellung des Hauptsteuerventils 4 ist die Verbindung zum Steuerventil 7 für die Schlaggeräte der Ladeschaufel des Laders drucklos, weil diese während des Verfahrens des Laders nicht benötigt werden.

Durch Umschaltung des Hauptsteuerschiebers 4 von Hand oder in Abhängigkeit vom Druck der Fahrmotore des Laders über die gestrichelt eingezeichnete Leitung 8 wird die Pumpe 2 mit der höheren Leistung an die Steuerventile 6 und 7 einmal für die Zylinder-Kolben-Einheiten und zum anderen für die Schlaggeräte angeschaltet, so dass diese mit der höheren Leistung beaufschlagt werden, insbesondere die Schlaggeräte, welche diese zum Lösen und Zertrümmern benötigen. Die Pumpe 3 mit der geringeren Leistung ist in der Stellung an das Steuerventil 5 für die Fahrmotore angeschlossen, so dass der Lader nur mit geringerer Fahrgeschwindigkeit verfahrbar ist.

Durch Ausschalten der Schlaggeräte wird der Hauptsteuerschieber 4 wieder in seine erste Stellung zurückgeschaltet, so dass sich die vorstehend beschriebene Ausgangssituation ergibt. In dieser werden die Fahrmotore wieder von der Pumpe 2 mit der höheren Leistung beaufschlagt, d.h. der Lader kann mit hoher Fahrgeschwindigkeit an die Entladestelle verfahren werden, während die Schlaggeräte ganz abgeschaltet sind und die Zylinder-Kolben-Einheiten des Laders über die Pumpe 3 mit der geringen Leistung beaufschlagt werden.

## Patentansprüche

1. Schaltungsanordnung für die hydraulische Beaufschlagung der Aggregate eines Laders, wie Fahrmotoren, mit Schlaggeräten bestückte Ladeschaufel, Zylinder-Kolben-Einheiten od.dgl., welche eine Doppelpumpe (2, 3) mit unterschiedlicher Leistung aufweist, dadurch gekennzeichnet, dass die Pumpen (2, 3) auf ein Hauptsteuerventil (4) geschaltet sind, in dessen erster Stellung die Pumpe (2) mit der höheren Leistung mit dem Steuerventil (5) für die Fahrmotoren und die Pumpe (3) mit der niedrigeren Leistung mit dem Steuerventil (6) für die Zylinder-Kolben-Einheitenverbunden ist, während in derzweiten Stellung des Hauptsteuerventils (4) die Pumpe (2) mit der höheren Leistung mit den Steuerventilen (6, 7) für die Zylinder-Kolben-Einheiten sowie die Schlaggeräte und die Pumpe (3) mit der niedrigeren Leistung mit dem Steuerventil (5) für die Fahrmotoren in Verbindung steht.

2. Schaltungsanordnung nach Anspruch 1, dadurch gekennzeichnet, dass die Umschaltung des Hauptsteuerventils (4) von seiner ersten in seine zweite Stellung in Abhängigkeit vom Druck der Fahrmotoren erfolgt.

3. Schaltungsanordnung nach Anspruch 1 oder 2, dadurch gekennzeichnet, dass die Umschaltung des Hauptsteuerventils (4) von seiner zweiten in seine erste Stellung in Abhängigkeit von der Abschaltung der Schlaggeräte erfolgt.

## Claims

1. Circuit arrangement for applying hydraulic energy to the powered units of a loader, such as the propulsion motors, loading shovels which are fitted with percussion devices, cylinder-piston units or the like, which comprise a double-action pump (2, 3) having differing performance ratings, characterised in that the pumps (2, 3) are connected to a main control valve (4), in the first position of which the pump (2) of the greater output is connected to the control valve (5) for the propulsion motors while the pump (3) of lower output is connected to the control valve (6) for the cylinder-piston units, while in the second position of the main control valve (4) the pump (2) of higher output is connected to the control valves (6, 7) for the cylinder-piston units and the percussion means while the pump (3) of lower output is connected to the control valve (5) for the propulsion motors.

2. Circuit arrangement according to Claim 1, characterised in that switching of the main control valve (4) from its first position into its second position takes place as a function of the pressure of the propulsion motors.

3. Circuit arrangement according to Claim 1 or 2, characterised in that switching of the main control valve (4) from its second position to its first position takes place as a function of the shutdown of the percussion equipment.

## Revendications

1. Circuit pour l'alimentation hydraulique des groupes moteurs d'un chargeur, tel que moteurs de propulsion, benne chargeuse munie d'appareils de percussion, unités cylindre-piston ou similaires, qui présente une double pompe (2, 3) avec deux pompes de puissance différente, caractérisé en ce que les pompes (2,3) sont branchées sur un distributeur de commande principal (4), dans la première position duquel la pompe (2) de puissance plus élevée est reliée au distributeur de commande (5) pour les moteurs de propulsion et la pompe (3) de puissance plus faible au distributeur de commande (6) pour les unités cylindre-piston, tandis que dans la deuxième position de la soupape de commande principale (4) la pompe (2) est reliée en haute puissance aux soupapes de commande (6, 7) pour les unités cylindre-piston ainsi que les appareils de percussion et la pompe (3) de puissance plus faible est reliée au distributeur de commande (5) pour les moteurs de propulsion.

2. Circuit selon la revendication 1, caractérisé en ce que la commutation du distributeur de commande principale (4) de sa première position à sa deuxième position s'effectue en fonction de la pression des moteurs de propulsion.

3. Circuit selon la revendication 1 ou 2, caractérisé en ce que la commutation du distributeur de commande principal (4) de sa première position à sa deuxième position s'effectue en fonction de la mise hors service des appareils de percussion.
